# EUROPÄISCHE PATENTSCHRIFT

(11) **EP 2 038 488 B1**
(45) Veröffentlichungstag und Bekanntmachung des Hinweises auf die Patenterteilung: **06.04.2011**
(21) Anmeldenummer: 08785229.9
(22) Anmeldetag: 30.07.2008
(51) Int. Cl.: E03F 5/12, E02B 8/02

(54) **SIEBRECHEN AN EINER ÜBERLAUFSCHWELLE EINER REGENENTLASTUNGSANLAGE**
SCREENING GRID ON AN OVERFLOW SPILLWAY OF A RAINWATER RELIEF SYSTEM
GRILLE DE RETENUE SUR UN SEUIL DE DÉVERSOIR D'UN SYSTÈME D'ÉVACUATION DES EAUX DE PLUIE

(30) Priorität: 01.08.2007 DE 102007036470
(43) Veröffentlichungstag der Anmeldung: 25.03.2009
(73) Patentinhaber: Giehl, Klaus Ulrich, Dipl.-Ing. (FH), D-57629 Heimborn (DE)
(72) Erfinder: Giehl, Klaus Ulrich, Dipl.-Ing. (FH), D-57629 Heimborn (DE)
(74) Vertreter: Laufhütte, Dieter
(86) Internationale Anmeldenummer: PCT/EP2008/006284
(87) Internationale Veröffentlichungsnummer: WO 2009/015881

(56) Entgegenhaltungen:
- DE-A1- 2 309 479
- DE-A1- 4 438 716
- FR-A- 905 321
- GB-A- 1 174 915

## Beschreibung

Die Erfindung betrifft einen Siebrechen an einer Überlaufschwelle einer Regenentlastungsanlage nach der im Oberbegriff des Patentanspruchs 1 genannten Art.

Siebrechen dieser Art werden üblicherweise an Überlaufschwellen von Regenentlastungsbauwerken der Abwasserkanalisation eingesetzt, um bei Niederschlagsereignissen den Austrag der im Abwasser mitgeführten Feststoffe, wie beispielsweise Fäkalienklumpen, Toilettenpapier, Hygieneartikel o. ä., in die Gewässer zu verhindern. Die an den Rechenstäben zurückgehaltenen Feststoffe sollen dabei wieder in den zur Kläranlage weiterführenden Abwasserstrom zurückgeführt werden.

An der DE 44 38 716 A1 und der GB 1 174 915 A sind Siebrechen der eingangs genannten Art bekannt geworden. GB 1 174 915 zeigt einen Siebrechen gemäb dem Oberbegriff des Anspruchs 1.

Die aus der DE 44 38 716 A1 bekannten Siebrechen zeichnen sich durch eine einfache, robuste und kompakte Bauweise aus, deren Einsatz sich insbesondere bei räumlich beengten Verhältnissen und somit für die Nachrüstung gut eignet.

Sie bestehen aus einem an der Überlaufschwelle angeordnetem Rechengitter mit quer zur Überlaufschwelle und von der Überlaufschwelle nach oben gerichtet verlaufenden Rechenstäben, Seilen o. dgl., in deren Zwischenräumen von einem Kurbelantrieb aus, kammartige Abstreifer über eine Hebelmechanik hin und her geschwenkt werden. Die an den Rechenstäben anhaftenden Feststoffe werden von den Abstreifern bei jeder Schwenkbewegung zu den Endbereichen der Rechenstäbe befördert. Dort sollen sie sich von den Abstreifern an den Rechenstäben ablösen und dann in den zur Kläranlage fließenden Abwasserstrom absinken.

Hierbei ergibt sich jedoch das Problem, das insbesondere die von den Abstreifern nach oben und gegen die Ablaufströmung abgestreiften und dabei zu Klumpen gebildeten Feststoffe, nach dem Umkehrpunkt der Schwenkbewegung mit dem Sog der Überlaufströmung sofort wieder gegen die Rechenstäbe geschwemmt werden.

Durch die dann von dem Fließdruck der Überlaufströmung in die Zwischenräume der Rechenstäbe gepreßten verklumpten Feststoffe erhöht sich der Abstreif-Widerstand an den Rechenstäben. Mit zunehmender Betriebsdauer und bei zwangsläufig zunehmenden Feststoffansammlungen kann der Abstreif-Widerstand so groß werden, dass die Funktion des Siebrechens zum Erliegen kommt.

Darüber hinaus ist von Nachteil, dass die abgestreiften Feststoffe durch das v. g. Problem zwangsläufig mehrmals von einem Abstreifvorgang erfaßt werden und so infolge der mechanischen Einwirkungen durch die Abstreifer an den Rechenstäben und unter dem Druck der Überlaufströmung zerquetscht, zerrieben und dadurch in zerteilter Form in die Gewässer gelangen.

Insbesondere dann, wenn sich Feststoffe aus Kunststoffmaterial, wie beispielsweise Hygieneartikel, um die Abstreifer und/oder um die Rechenstäbe wickeln, ist bei dem scherenartigen Verschwenken der Abstreifer in die Zwischenräume der Rechenstäbe, die Gefahr von Verklemmungen an den Rechenstäben besonders groß.

Weiterhin ist von Nachteil, dass an den Umkehrpunkten der Abstreifer-Schwenkbewegung ein vollständiges Befreien der verklumpten Feststoffe von den Abstreifern nicht möglich ist. Dadurch bilden sich an den Abstreifern Verzopfungen, die sich von selbst nicht mehr ablösen und dadurch ebenfalls zu erhöhten Reibungswiderständen an den Rechenstäben führen, die Betriebsstörungen hervorrufen und/oder einen erhöhten Wartungsaufwand zur Folge haben.

Der Erfindung liegt daher die Aufgabe zugrunde, einen Siebrechen der eingangs genannten Gattung zu schaffen, bei dem die Gefahr des Feststoffaustrags in die

Gewässer infolge mechanischer Einwirkungen auf die Feststoffe beim Abstreifvorgang vermindert und die Betriebssicherheit erhöht wird.

Die Lösung dieser Aufgabe erfolgt nach den kennzeichnenden Merkmalen des Patentanspruchs 1; besondere Ausgestaltungen der Erfindung sind Gegenstand der kennzeichnenden Merkmale in den Unteransprüchen.

Der Vorteil des erfindungsgemäßen Siebrechens besteht in erster Linie in der Vermeidung der o. g. Nachteile.

Die an den Rechenstäben zurückgehaltenen Feststoffe werden beim Abstreifvorgang über die erfindungsgemäß kreisende Kinematik der Abstreifer ausschließlich über eine nach unten gerichtete Bewegung und dadurch in schonender Form abgestreift.

Zur Ablösung der Feststoffansammlungen von den Abstreifern im unteren Bereich der Rechenstäbe, wird ein und zur Entlastungsseite gerichtetes nahezu lineares Herausführen der Abstreifer mit der Überlaufströmung aus den Zwischenräumen der Rechenstäbe bewirkt. Dadurch werden die Abstreifer an den Rechenstäben nach jedem Abstreifvorgang vollständig und in schonender Weise von den Feststoffen befreit, ohne dass es dabei zu einem scherenartigen Zerquetschen der Feststoffe bzw. zu einem Verklemmen der Abstreifer an den Rechenstäben kommen kann.

Durch die erfindungsgemäße Abstreiferkinematik wird das v. g. Ablösen der Feststoffe von den Abstreifern auch unterhalb des Überlaufschwellenniveaus ermöglicht. Die dort abgelösten Feststoffe können dadurch beispielsweise in einer gegen den Sog der Überlaufströmung abgeschotteten Auffangwanne gesammelt und nach dem Ende des Entlastungsereignisses wieder in den Ablaufstrom zur Kläranlage zurückgeführt werden.

Bei dem erfindungsgemäßen Siebrechen ergibt sich der besondere Vorteil, dass dieser bei einer Blockade der Abstreifer an den Rechenstäben, beispielsweise infolge einer extremen Ansammlung von Feststoffen oder durch festgeklemmte Feststoffteile, von selbst wieder beseitigen kann.

Tritt beim Durchkämmen der Rechenstäbe eine wie vor beschriebene Blockade auf, dann bleiben die Abstreifer an der Blockade hängen, wobei sich gleichzeitig der Betätigungshebel durch den weiterhin ungestört rotierenden Kurbelantrieb vom Stützlager abhebt und dabei zwangsläufig in Richtung des Kurbelantriebs zurückbewegt wird.

Wenn diesem Bewegungsablauf zur Folge, der Abstreiferkamm von der Blockade weg gezogen wird, dann fällt der Abstreiferkamm über dessen Eigengewicht schlagartig nach unten, bis der damit verbundene Betätigungshebel wieder auf das Stützlager auftrifft. Über die so erzeugte Wucht des schlagartig nach unten fallenden Abstreiferkamms werden die für die Blockade ursächlichen Feststoffe aus den Zwischenräumen der Rechenstäbe heraus und in den Zulaufstrom des Überlaufwassers zurückgedrückt, wodurch die Blockade beseitigt wird.

Während des Abstreifvorgangs wirkt die auf die Abstreifer bzw. auf deren Trägerelement gerichtete Überlaufströmung als Antriebskraft auf den Kurbelantrieb unterstützend mit ein und bietet dadurch insbesondere bei einem Wasserradantrieb räumliche und bauliche Vorteile, weil durch diese Kraftunterstützung das Wasserrad kompakter bzw. kleiner hergestellt werden kann.

Weitere Merkmale, Einzelheiten und Vorteile der Erfindung werden nachfolgend anhand von zeichnerisch dargestellten Ausführungsbeispielen näher erläutert.

Es zeigen:
- Figur 1:: einen Vertikalschnitt durch die Regenentlastungsanlage und den Siebrechen quer zur Überlaufschwelle,
- Figur 2:: eine Draufsicht auf den Siebrechen gemäß Fig. 1 als Horizontalschnitt durch die Regenentlastungsanlage,
- Figur 3:: eine vergrößerte Darstellung des Siebrechens in der Draufsicht,
- Figur 4:: eine vergrößerte Darstellung des Siebrechens im Vertikalschnitt mit in den Zwischenräumen der Rechenstäbe geführten Abstreifern,
- Figur 5:: eine vergrößerte Darstellung des Siebrechens im Vertikalschnitt mit den außerhalb der Rechenstäbe geführten Abstreifern,
- Figur 6:: Detail eines Abstreifers mit vergrößerter Kontur in der Vertikal-Ansicht,
- Figur 7:: Draufsicht zu Fig. 6,
- Figur 8:: eine Darstellung entsprechend Figur 4 einer zweiten Ausführungsform,
- Figur 9:: eine Darstellung entsprechend der Figur 3 einer zweiten Ausführungsform, und
- Figur 10:: eine Darstellung entsprechend der Figur 5 einer zweiten Ausführungsform.

Die Zeichnungen zeigen einen Siebrechen 1, der an einer Überlaufschwelle 21 einer Regenentlastungsanlage 20 angeordnet ist. Die Regenentlastungsanlage 20 weist einen Zulaufkanal 22, einen Ablaufkanal 23 und einen zum Vorfluter führenden Entlastungskanal 24 auf.

Bei einem Niederschlagsereignis steigt der Wasserspiegel in der Entlastungsanlage 20 zwischen Zulaufkanal 22 und Ablaufkanal 23 an. Die nicht von der Kläranlage aufnehmbaren Wassermengen werden über die Überlaufschwelle 21 in ein Gewässer abgeschlagen und durchströmen dabei den an der Überlaufschwelle 21 angeordneten Siebrechen 1.

Der vorzugsweise im oberen Bereich der Überlaufschwelle 21 angeordnete Siebrechen 1 besteht aus einer Vielzahl von quer zur Überlaufschwelle 21 und von der Überfallschwelle 21 ausgehend nach oben gerichteten Rechenstäben 2 oder Seilen, an denen beim Durchströmen der Rechenstäbe 2 die im Überlaufwassers mitgeführten Feststoffe zurückgehalten werden.

Vor der zum Entlastungskanal 24 gerichteten Seite der Überlaufschwelle 21 sind an einem Trägerelement 5, an dem ein Betätigungshebel 6 befestigt ist, kammartig aneinander gereihte Abstreifer 4 angeordnet. Das andere Ende des Betätigungshebels 6 ist gelenkig mit einem Kurbelantrieb 8 verbunden, über den die Abstreifer 4 bei Betrieb kammartig in die Zwischenräume 3 der Rechenstäbe 2 eingreifen.

Über ein im Bereich des Betätigungshebels 6 angeordnetes, ortsfestes Stützlager 7, wird der Betätigungshebel 6 durch sein Eigengewicht bzw. das der Abstreifer 4 mit dem Stützlager 7 kontaktiert.

Bei rotierendem Kurbelantrieb 8 wird der angelenkte Betätigungshebel 6 an dem ortsfesten, vorzugsweise als Rolle ausgebildeten Stützlager 7, in horizontaler Richtung hin und her bewegt. Gleichzeitig wird dabei der Betätigungshebel 6 in vertikaler Richtung verschwenkt, wodurch das mit den Abstreifern 4 verbundene Ende des Betätigungshebels 6 in eine kurvenlinienförmig verlaufende, kreisende Bewegung versetzt wird.

Dabei werden die Abstreifer 4 im oberen Bereich der Rechenstäbe 2 gegenläufig zur Fließrichtung in deren Zwischenräume 3 hinein und im unteren Bereich der Rechenstäbe 2 in Fließrichtung wieder herausgeführt.

Zur besseren Übersicht ist in Fig. 4 die Kinematik des Siebrechens 1 in der Phase mit den in den Zwischenräumen 3 der Rechenstäbe 2 geführten Abstreifern 4 dargestellt. In Fig. 5 wird die Kinematik des Siebrechens 1 in der Phase mit den außerhalb der Rechenstäbe 2 bewegten Abstreifern 4 gezeigt.

Die einzelnen Komponenten des Siebrechens 1, wie Kurbelantrieb 8, Betätigungshebel 6, Stützlager 7, Rechenstäbe 2, etc. sind beispielhaft über eine rahmenförmige Halterung 19, die an den Wandflächen der Regenentlastungsanlage 20 befestigt ist, miteinander verbunden bzw. in dieser gelagert. Selbstverständlich sind die Komponenten wie der Betätigungshebel 6 und das Stützlager 7 aus konstruktiven Gründen vorzugsweise paarweise angeordnet.

In Fig.1 bis Fig.5 wird nach der beispielhaften Ausführungsform eine fremdenergiefreie Betätigung des Siebrechens 1 mit Hilfe eines Wasserrades 9 gezeigt. Über einen Riemen- oder Kettentrieb 25 wird die Drehbewegung eines Wasserrades 9 auf den Kurbelantrieb 8 übertragen; eine Kraftübertragung mittels Elektromotor auf den Kurbelantrieb 8 ist ebenfalls möglich.

Bei der erfindungsgemäßen Kinematik der Abstreifer 4 wird die sich berührende Kontur von Betätigungshebel 6 und/oder Stützlager 7 vorzugsweise als Steuerkurve 18 ausgebildet, durch die eine zum Kurbelantrieb 8 hin nahezu lineare und schräg nach oben gerichtete Bewegung der Abstreifer 4 beim Herausführen der Abstreifer 4 aus den Zwischenräumen 3 der Rechenstäbe 2 bewirkt wird.

Zur Aufnahme der zur Überfallschwelle 21 hin abgestreiften Feststoffe ist im Kronenbereich an der Überlaufschwelle 21 vorzugsweise eine Auffangwanne 10 vorgesehen, die im Betriebsfall seitlich und von unten geschlossen ist. Aufgrund der Trägheit des Wassers verharren die dort abgestreiften Feststoffe in der abgeschotteten Wannenflüssigkeit und werden nicht mit der Überlaufströmung zu den Rechenstäben 2 hin angesaugt. Die Feststoffaufnahme in der Auffangwanne 10 ist insbesondere dann besonders vorteilhaft, wenn der Ablösevorgang der Feststoffe von den Abstreifern 4 im innern der Auffangwanne 10 und, wegen der Überlaufströmung, unterhalb der Schwellenoberkante vollzogen wird.

Ein schwimmergesteuerter Klappboden 11 an der Unterseite der Auffangwanne 10 gibt nach Ende eines Entlastungsereignisses die gesammelten Feststoffe in den zur Kläranlage führenden Abwasserstrom wieder frei.

In Längsrichtung zur Überlaufschwelle 21 unterliegt das über den Betätigungshebel 6 geführte Trägerelement 5 und somit auch die Abstreifer 4, konstruktionsbedingt einer leicht divergierenden Seitwärtsbewegung. Um zu verhindern, dass bereits bei einer Seitwärtsbewegung von nur wenigen Millimetern, die Abstreifer 4 beim Eingreifen in die Zwischenräume 3 gegen die Rechenstäbe 2 stoßen oder in benachbarte Zwischenräume 3 eingreifen, bei der die Mechanik blockieren könnte, sieht die Erfindung in einer weiteren Ausgestaltung vor, dass, auf die Länge des Trägerelementes 5 verteilt, eine gewählte Anzahl von Abstreifern 4a angeordnet sind, die im Vergleich zu den übrigen Abstreifern 4 eine größere Kontur aufweisen.

Dazu sind in einem Bereich, wo die zu den Rechenstäben 2 hingeführten Abstreifer 4, 4a wieder in die Zwischenräume 3 der Rechenstäbe 2 eingreifen sollen, für die Abstreifer 4a mit der größeren Kontur, Führungselemente 13 angeordnet.

Die vorzugsweise aus einem Blechstreifen gebildeten Führungselemente 13, sind in Fließsichtung zur Überlaufströmung gesehen, zu den vergrößerten Abstreifern 4a hin mit trichterförmigen Führungsschlitzen 15 versehen, in die die Konturen der Abstreifer 4a eingreifen und so unter Betrieb in ihrer Seitwärtsbewegung zwangsläufig ausgerichtet werden.

Sollte sich beispielsweise ein im Abwasser mitgeführtes Holzstückchen oder ähnliches zwischen den Rechenstäben 2 derart festklemmen, dass dadurch eine weitere Abstreiferbewegung nicht mehr möglich ist, dann können über die erfindungsgemäß lose Verbindung zwischen Betätigungshebels 6 und Stützlager 7, die Abstreifer 4 durch ein selbsttätiges Abheben des Betätigungshebels 6 von dem Stützlager 7, ihre Funktion, wenn auch in eingeschränkter Form, bis zu der Störstelle weiter aufrecht erhalten, ohne dass dadurch die gesamte Vorrichtung außer Betrieb gesetzt und ggf. beschädigt wird.

Durch seltene Starkregenereignisse verursachte extrem hohe Überlaufwassermengen können über das obere Ende der Rechenstäbe 2 in Form eines Notüberlaufs zum Entlastungskanal 24 abgeführt werden. Damit der Betätigungshebel 6 bzw. die Abstreifer 4 von derartigen Wassermengen nicht hochgerissen und dadurch beschädigt werden ist denkbar, dass durch einen am Betätigungshebel 6 oder am Stützlager 7 angeordneten, hier nicht näher dargestellten Sicherungsbügel, ein Umschlagen bzw. ein extremes Abheben des Betätigungshebels 6 vom Stützlager 7 verhindert wird.

In den Figuren 8 bis 10 wird eine weitere beispielhafte Ausführungsform einer fremdenergiefreien Betätigung des Siebrechens 1 mit Hilfe eines Wasserrades 9 gezeigt. Diese Ausführungsform entspricht im wesentlichen derjenigen der Figuren 1 bis 5.

## Patentansprüche

1. Siebrechen (1) an einer Überlaufschwelle (21) einer Regenentlastungsanlage (20), mit
Rechenstäben (2), die quer zur Überlaufschwelle (21) verlaufen,
Abstreifern (4), die in den Zwischenräumen (3) der Rechenstäbe (2) führbar sind,
einem Kurbelantrieb (8), und
einer Hebelmechanik, die bewegungsschlüssig mit dem Kurbelantrieb (8) verbundenen ist und einen Betätigungshebel (6) und ein ortsfestes Stützlager (7) aufweist,
wobei die Abstreifer (4) von dem Kurbelantrieb über die Hebelmechanik betätigt werden, und wobei der Betätigungshebel (6) an einem Ende gelenkig mit dem Kurbelantrieb (8) verbunden ist, am anderen Ende die Abstreifer (4) trägt, und mit dem Stützlager (7) derart zusammenwirkt, dass bei rotierendem Kurbelantrieb (8) die Abstreifer (4) in eine vertikal und parallel zu den Rechenstäben (2) verlaufende, kreisende Bewegung versetzt werden,
**dadurch gekennzeichnet, dass**
die Abstreifer (4) bei der kreisenden Bewegung im oberen Bereich der Rechenstäbe (2) gegenläufig zur Fließrichtung in deren Zwischenräume (3) hinein- und im unteren Bereich der Rechenstäbe (2) in Fließrichtung aus deren Zwischenräumen (3) herausgeführt werden.

2. Siebrechen nach Anspruch 1 **dadurch gekennzeichnet, dass** der Betätigungshebel (6) lose und nur durch das Eigengewicht des Betätigungshebels (6) bzw. das der Abstreifer (4) mit dem Stützlager (7) verbunden ist und an dem ortsfesten Stützlager (7) in horizontaler Richtung hin und her und gleichzeitig in vertikaler Richtung schwenkbar bewegt wird, wodurch das mit den Abstreifern (4) verbundene Ende des Betätigungshebels (6) in eine kurvenlinienförmig verlaufende, kreisende Bewegung versetzt wird.

3. Siebrechen nach Anspruch 1 **dadurch gekennzeichnet, dass** die kontaktierende Kontur zwischen Betätigungshebel (6) und Stützlager (7) als Steuerkurve ausgebildet ist.

4. Siebrechen nach einem der Ansprüche 1 bis 3 **dadurch gekennzeichnet, dass** die Ablösung der Feststoffe von den Abstreifern (4) unterhalb der Oberkante der Überlaufschwelle (21) erfolgt.

5. Siebrechen nach einem der Ansprüche 1 bis 4 **dadurch gekennzeichnet, dass** die Abstreifer (4) nahezu linear aus den Zwischenräumen (3) der Rechenstäbe (2) wieder herausgeführt werden.

6. Siebrechen nach einem der Ansprüche 1 bis 5 **dadurch gekennzeichnet, dass** zur Aufnahme der abgestreiften Feststoffe an der Überlaufschwelle (21) eine Auffangwanne (10) angeordnet ist.

7. Siebrechen nach einem der Ansprüche 1 bis 6 **dadurch gekennzeichnet, dass** auf dem Trägerelement (5) verteilt eine bestimmte Anzahl Abstreifer (4a) angeordnet sind, die eine größere Kontur aufweisen als die übrigen Abstreifer (4).

8. Siebrechen nach Anspruch 7, **dadurch gekennzeichnet, dass** zur Ausrichtung der Abstreifer (4) für die Abstreifer (4a) mit der vergrößerten Kontur Führungselemente (13) vorgesehen sind.

9. Siebrechen nach Anspruch 8 **dadurch gekennzeichnet, dass** die Führungselemente (13) in einem Bereich angeordnet sind, wo die Abstreifer (4,4a) in die Zwischenräume (3) der Rechenstäbe (2) eingreifen.

10. Siebrechen nach einem der Ansprüche 8 oder 9 **dadurch gekennzeichnet, dass** die Führungselemente (13) einen trichterförmig zu den Zwischenräumen (3) der Rechenstäbe (2) verlaufenden Führungsschlitz (15) aufweisen.

## Claims

1. A rotary brush screen (1) at an overflow sill (21) of a rainwater relief system (20), comprising
screen bars (2) which extend transverse to the overflow sill (21),
strippers (4) which can be guided in the spaces (3) of the screen bars (2),
a crank drive (8), and
a lever mechanism which is motionally connected with the crank drive (8) and includes an actuating lever (6) and a stationary support bearing (7),
wherein the strippers (4) are actuated by the crank drive via the lever mechanism, and wherein the actuating lever (6) at one end is pivotally connected with the crank drive (8), at the other end carries the strippers (4), and cooperates with the support bearing (7) such that when the crank drive (8) rotates, the strippers (4) are put into a circling movement extending vertical and parallel to the screen bars (2),
**characterized in that**
during the circling movement the strippers (4) are guided into the spaces (3) between the screen bars (2) in the upper region thereof opposite to the flow direction and in the lower region of the screen bars (2) are guided out of the spaces (3) between the same in flow direction.

2. The rotary brush screen according to claim 1, **characterized in that** the actuating lever (6) is connected with the support bearing (7) loosely and only by the own weight of the actuating lever (6) and/or that of the strippers (4), and on the stationary support bearing (7) it is moved to and fro in horizontal direction and at the same time swivelling in vertical direction, whereby the end of the actuating lever (6) connected with the strippers (4) is put into a curvilinearly extending, circling movement.

3. The rotary brush screen according to claim 1, **characterized in that** the contacting contour between actuating lever (6) and support bearing (7) constitutes a control cam.

4. The rotary brush screen according to any one of claims 1 to 4, **characterized in that** the detachment of the solids from the strippers (4) is effected below the upper edge of the overflow sill (21).

5. The rotary brush screen according to any one of claims 1 to 4, **characterized in that** the strippers (4) are again guided out of the spaces (3) between the screen bars (2) almost linearly.

6. The rotary brush screen according to any one of claims 1 to 5, **characterized in that** for collecting the stripped solids a collecting pan (10) is arranged at the overflow sill (21).

7. The rotary brush screen according to any one of claims 1 to 6, **characterized in that** distributed on the carrier element (5) a certain number of strippers (4a) is arranged, which have a greater contour than the remaining strippers (4).

8. The rotary brush screen according to claim 7, **characterized in that** for aligning the strippers (4) guide elements (13) are provided for the strippers (4a) with the enlarged contour.

9. The rotary brush screen according to claim 8, **characterized in that** the guide elements (13) are arranged in a region where the strippers (4, 4a) engage in the spaces (3) between the screen bars (2).

10. The rotary brush screen according to any one of claims 8 or 9, **characterized in that** the guide elements (13) have a guiding slot (15) extending in a funnel-shaped manner to the spaces (3) between the screen bars (2).

## Revendications

1. Grille de retenue (1) sur un seuil de déversoir (21) d'un système d'évacuation des eaux de pluie (20), avec
des barres de grille (2), qui se déroulent transversalement au seuil de déversoir (21),
des racloirs (4), qui sont guidables dans les intervalles (3) des barres de grille (2),
un mécanisme à bielle et manivelle (8), et
un dispositif mécanique à levier, qui est relié de manière décisive pour le mouvement avec le mécanisme à bielle et manivelle (8) et présente un levier de manoeuvre (6) et un palier d'appui stationnaire (7),
les racloirs (4) étant actionnés par le mécanisme à bielle et manivelle par l'intermédiaire du dispositif mécanique à levier et le levier de manoeuvre (6) étant relié de manière articulée sur une extrémité au mécanisme à bielle et manivelle (8) et sachant qu'il porte les racloirs (4) sur l'autre extrémité, concourant avec le palier d'appui (7) de sorte que, en cas de mécanisme à bielle et manivelle (8) en rotation, les racloirs (4) sont déplacés en un mouvement pivotant se déroulant verticalement et parallèlement aux barres de grille (2),
**caractérisée en ce que**
les racloirs (4) sont guidés vers l'intérieur et en sens inverse au sens de flux dans leurs intervalles (3) lors du mouvement pivotant dans la zone supérieure des barres de grille (2) et dans la zone inférieure des barres de grille (2) dans le sens de flux hors de leurs intervalles (3).

2. Grille de retenue selon la revendication 1, **caractérisée en ce que** le levier de manoeuvre (6) est relié de manière mobile et uniquement par le poids propre du levier de manoeuvre (6) ou celui des racloirs (4) au palier d'appui (7), et déplacé de manière oscillante en va-et-vient sur le palier d'appui stationnaire (7) en direction horizontale et simultanément en direction verticale, l'extrémité du levier de manoeuvre (6) reliée avec les racloirs (4) étant alors déplacée en un mouvement oscillant se déroulant de manière curviligne.

3. Grille de retenue selon la revendication 1, **caractérisée en ce que** le profil de contact entre le levier de manoeuvre (6) et le palier d'appui (7) est agencé comme courbe de manoeuvre.

4. Grille de retenue selon une quelconque des revendications 1 à 3, **caractérisée en ce que** le décollement des matières solides des racloirs (4) s'effectue au-dessous du rebord du seuil de déversoir (21).

5. Grille de retenue selon une quelconque des revendications 1 à 4, **caractérisée en ce que** les racloirs (4) sont reguidés de manière pratiquement linéaire hors des intervalles (3) des barres de grille (2).

6. Grille de retenue selon une quelconque des revendications 1 à 5, **caractérisée en ce qu'**une cuve collectrice (10) est disposée sur le seuil de déversoir (21) pour recueillir les solides raclés.

7. Grille de retenue selon une quelconque des revendications 1 à 6, **caractérisée en ce qu'**un certain nombre de racloirs (4a) est disposé de manière répartie sur l'élément de support (5) et présente un profil plus grand que les racloirs (4) restants.

8. Grille de retenue selon la revendication 7, **caractérisée en ce que** pour aligner les racloirs (4) des éléments de guidage (13) sont prévus pour les racloirs (4a) ayant le profil agrandi.

9. Grille de retenue selon la revendication 8, **caractérisée en ce que** les éléments de guidage (13) sont disposés dans une zone où les racloirs (4, 4a) interviennent dans les intervalles (3) des barres de grille (2).

10. Grille de retenue selon une quelconque des revendications 8 ou 9, **caractérisée en ce que** les éléments de guidage (13) présentent une fente de guidage (15) se déroulant en entonnoir par rapport aux intervalles (3) des barres de grille (2).
